# FASCICULE DE BREVET EUROPEEN

(11) **EP 0 270 470 B1**
(45) Date de publication et mention de la délivrance du brevet: **12.08.1992**
(21) Numéro de dépôt: 87430034.6
(22) Date de dépôt: 06.11.1987
(51) Int. Cl.: A61H 9/00

(54) **Appareil de massage**
Gerät zur Massage
Massage implement

(30) Priorité: 07.11.1986 FR 8615791
(43) Date de publication de la demande: 08.06.1988
(73) Titulaire: Perrotin, Daniel André Antoine, F-13006 Marseille (FR)
(72) Inventeur: Perrotin, Daniel André Antoine, F-13006 Marseille (FR)

(56) Documents cités:
- DE-A- 1 566 521
- DE-C- 93 087
- FR-A- 792 491
- FR-A- 2 267 747
- GB-A- 1 171 146

## Description

La présente invention a pour objet un appareil de massage partiel ou global de la partie du corps humain située en dessous de la tête.

De façon plus précise l'invention concerne un appareil de massage qui provoque notamment le déplacement des fluides corporels de la partie du corps humain massé.

Dans l'état actuel de la technique on connait plusieurs appareils de massage qui permettent d'induire le déplacement des fluides corporels dans les membres du corps humain. A cet effet, on utilise généralement des bottes à double paroi étanche, éventuellement subdivisée en compartiments, dont la paroi inférieure est en un matériau élastique. Ces bottes, enfilées sur les membres à masser, permettent, en injectant un fluide sous pression dans l'espace délimité par les deux parois, de comprimer de façon intermittente la paroi élastique intérieure autour des membres et de refouler les fluides corporels vers la partie non comprimée desdits membres.

Cette technique de massage présente cependant un certain nombre d'inconvénients.

Ainsi, la partie du membre comprimée subit instantanément la même pression ce qui a pour conséquence:
- soit de bloquer les fluides corporels si tout le membre est comprimé;
- soit de refouler les fluides corporels vers les parties du membre situées de part et d'autre de la zone comprimée par le compartiment gonflé.

On connait également (FR-A-267747) un appareil de massage qui permet de faire varier de façon séquentielle le niveau du liquide de message de densité égale ou supérieure de 1 dans une enceinte étanche autours du corps à masser.

Toutefois, pour limiter le niveau du liquide à un certain seuil et pour vidanger le liquide de l'enceinte de massage il est nécessaire, pour chaque séquence, de manipuler des vannes ce qui constitue une opération contraignante.

La présente invention a précisément pour objet un appareil permettant de faire varier de façon séquentielle et automatique le niveau d'un de densité égale ou supérieure à un, autour de la partie du corps à masser. Un tel massage présente notamment l'avantage d'exercer une pression continue et proportionnelle à la profondeur d'immersion, sur la partie du corps qui baigne dans e liquide, ce qui provoque le déplacement des fluides corporels (sang, lymphe...) vers les parties du corps situées au-dessus du liquide.

Par ailleurs, la mise en oeuvre de l'appareil peut être effectuée par le patient lui même qui peut ainsi contrôler directement les variations du niveau du liquide et la vitesse de ces variations en fonction des sensations perçues.

Le liquide utilisé peut être de l'eau. Cependant l'utilisation d'un liquide de densité supérieure à un provoque une pression plus forte sur la partie du corps immergé et, en conséquence produit un massage plus profond.

A titre d'exemples de liquides de densité supérieure à un, utilisables pour la mise en oeuvre du procédé, on peut citer les solutions aqueuses de sels minéraux ou de composés organiques dont la densité peut varier de 1, (100% d'eau ) aux valeurs données dans le tableau qui suit et qui correspondent respectivement à la solubilité maximale du corps à 20° C

| Corps en solution | Densité de la solution (pour une solubilité maximale à 20°C |
|---|---|
| MgSO₄7H₂O | 1,75 |
| Na Cl | 1,20 |
| Fe Cl₃6H₂O | 1,63 |
| SO₄Cu 5H₂O | 2,15 |
| FRUCTROSE | 1,34 |

L'invention comprend au moins une enceinte étanche sous laquelle est disposé un réservoir de stockage du liquide de massage, une pompe hydraulique branchée respectivement entre le réservoir de stockage et l'enceinte de massage par un conduit d'aspiration et un conduit de refoulement.

Selon la principale caractéristique de cet appareil, celui-ci comprends également un tuyau souple reliant le bas de l'enceinte et le haut du réservoir de stockage et comportant une partie superieure en U renversé qui est positionnée et maintenue par un support coulissant sur une tige et qui fixe la hauteur permissible maximale du liquide dans l'enceinte de message et vide automatiquement ladite enceinte dès que ledit niveau du liquide est atteint.

L'appareil tel que caractérisé ci-dessus, présente notamment l'avantage de pouvoir contrôler facilement et immédiatement le rythme du massage, ainsi que l'importance de la surface massée.

Selon une caractéristique avantageuse du dispositif de l'invention, la variation du niveau du liquide est engendrée par l'action d'un mouvement de rotation ou d'un mouvement alternatif de translation des pieds et /ou des mains du patient. Un tel mouvement, en provoquant une accélération de la circulation du sang et de la lymphe, augmente l'efficacité du procédé de massage.

selon un mode de réalisation préféré de cet appareil, la paroi de l'enceinte étanche comporte en outre sur sa face intérieure des moyens pour séparer l'espace formé entre la paroi de l'enceinte et le corps du patient, en au moins deux compartiments superposés pouvant être alimentés séparément en liquide de massage.

Ces moyens de séparation de l'enceinte étanche en compartiments peuvent être constitués :
- par un anneau en matière souple ayant une section en forme de U dont l'un des bords est accroché à la face intérieure de la paroi de l'enceinte et l'autre bord est appuyé sur le corps du patient placé dans ladite enceinte,
- ou par un anneau creux torique en matière souple et élastique, en contact respectivement avec la face intérieure de la paroi de l'enceinte et le corps du patient, et compertant des orifices de remplissage et de vidange de l'anneau en liquide.

Lorsque le liquide de massage remplit l'un ou l'autre de ces anneaux, ils sont plaqués respectivement contre la face intérieure de la paroi de l'enceinte et le corps du patient en assurant une bonne étanchéité.

Pour perfectionner l'appareil selon l'invention on peut avantageusement équiper l'intérieur de l'enceinte étanche avec des moyens pour produire des vibrations dans le liquide.

On décrira maintenant à titre d'exemples non limitatifs, différents modes de réalisation de l'invention en se référant aux dessins annexés, dans lesquels :
- la figure 1 représente, en coupe verticale, une forme de réalisation préférentielle de l'appareil selon l'invention,
- les figures 2 et 3 représentent,de façon très schématique en coupe verticale, deux variantes de réalisation de cet appareil,
L'appareil représenté sur la figure 1 comporte une enceinte étanche 1 comprenant une porte d'accès non représentée, un réservoir de stockage 2 renfermant le liquide 3 dans lequel plonge le conduit d'aspiration 4 d'une pompe 5 équipée d'un clapet anti-retour 6. Un conduit de "trop-plein" 10 fixe le niveau maximum dans l'enceinte 1 et un tuyau souple 8, relié respectivement au bas de l'enceinte 1 et au "ciel" 2a du réservoir 2, permet par siphonage de vidanger automatiquement l'enceinte 1 lorsque le niveau du liquide atteint la hauteur de la partie en U renversé du tuyau souple 8 qui est maintenu et positionné sur une tige 7 au moyen d'un support 7 a. Un anneau en matière souple 11 ayant une section en forme de U dont le bord 11a est accroché à la face intérieure de la paroi de l'enceinte 1, et le bord 11b est appuyé sur le corps du patient. Cet anneau 11 sépare ainsi l'enceinte 1 en au moins deux compartiments 9a, 9b. Sous la pression du liquide contenu dans l'anneau 11, les deux bords 11a et 11b sont plaqués respectivement contre la paroi de l'enceinte et le corps du patient en assurant une bonne étanchéité ainsi que le blocage des fluides corporels à ce niveau lorsque, après au moins un premier remplissage de l'enceinte 1 au-dessus dudit anneau 11, le compartiment inférieur 9b est maintenu rempli au moins partiellement de liquide.

Pour assurer le remplissage de l'enceinte 1, la pompe hydraulique 5 comporte deux conduits de sortie : un conduit 20 qui permet le remplissage complet de l'enceinte 1 à partir du bas de ladite enceinte et un conduit 21 qui permet de remplir uniquement le compartiment 9a situé au-dessus de l'anneau 11. Afin d'améliorer le confort du patient, l'enceinte étanche 1 est pourvue d'un plateau "repose-pieds" 13 et d'un siège 14 légèrement incliné vers l'avant afin que l'angle entre les membres inférieurs du patient et la verticale soit toujours inférieur à un angle droit, ce qui facilite le déplacement des fluides corporels vers le haut du corps.

Sur les figures 2 et 3 on a représenté deux autres variantes de réalisation de l'appareil, plus particulièrement adaptées au massage des membres inférieurs du corps humain.

Dans ces deux variantes la montée du niveau du liquide dans l'enceinte 1 est obtenue par l'intermédiaire de moyens entrainés par l'action du mouvement de rotation ou du mouvement alternatif de translation des pieds du patient.

Dans le mode de réalisation représenté sur la figure 2, ces moyens sont constitués par une pompe centrifuge 5 dont la roue dentée 32 de l'axe d'entrainement 33 est engrenée avec la roue dentée 31a d'un pédalier 30 fixe sur le fond la de l'enceinte 1 par l'intermédiaire d'un support 31.

Comme dans le mode de réalisation de la figure. 1, l'appareil de massage comprend un réservoir 2 du liquide 3 dans lequel plonge le conduit d'aspirateur 4 équipé d'un clapet anti-retour 6. De façon connue, ce réservoir 2 peut être équipé d'un entonnoir de remplissage 35 et d'une vanne de vidange 36.

Dans le mode de réalisation représenté sur la figure 3 ces moyens de montée du niveau du liquide dans l'enceinte 1 sont constitués par deux pompes aspirantes-refoulantes 40 placées dans le réservoir 2 et dont les pédales 41 débouchent au-dessus du plancher (1a) de l'enceinte 1. De façon connue, ces pompes sont pourvues de clapets anti-retour 6 et comprennent un cylindre 42 dans lequel se déplace un piston 43 solidaire de la pédale 41 et dont le mouvement de rappel est obtenu par un ressort 44.

Comme l'illustrent les deux figures 2 et 3, le contrôle du niveau fixe du liquide dans l'enceinte et la vidange automatique lorsque ce niveau est atteint, sont obtenus, comme dans le mode de réalisation de la figure 1, par un tuyau souple (8) relié respectivement au bas de l'enceinte (1) et au "ciel"( 2 a) du réservoir (2), et dont la partie supérieure en forme d'U renversé est positionnée et maintenue par un support coulissant (7a) sur une tige (7).

Par ailleurs, pour améliorer le confort du patient pendant le massage et pour faciliter le mouvement des pieds sur les pédales (31b ou 41) de l'un ou l'autre exemple de réalisation représenté sur les figures 2 et 3, l'enceinte (1) de l'appareil est pourvue d'un siège (14).

Pour des raisons d'hygiène ou à cause de l'agressivité de certaints liquides, il peut être préférable que la peau ne soit pas directement en contact avec le liquide de massage, ce qui peut être facilement évité en revêtant la partie du corps à masser avec une gaine ou une combinaison en matière souple et de très faible épaisseur.

## Revendications

1. Appareil de massage faisant varier de façon séquentielle le niveau d'un liquide de densité égale ou supérieure à 1 autour de la partie du corps humain à masser, comprenant au moins une enceinte étanche (1), caractérisé en ce qu'il comprend également un réservoir de stockage (2) du liquide de massage disposé au-dessous de ladite enceinte (1), une pompe hydraulique (5) branchée respectivement entre le réservoir de stockage (2) et l'enceinte de massage (1) par un conduit d'aspiration (4) et un conduit de refoulement (21), un tuyau souple (8) reliant le bas de l'enceinte (1) et le haut du réservoir de stockage (2) et comportant une partie supérieure en U renversé qui est positionnée et maintenue par un support coulissant (7a)sur une tige (7)et qui fixe la hauteur permissible maximale du liquide dans l'enceinte de massage (1) et vide automatiquement ladite enceinte dès que ledit niveau du liquide est atteint.

2. Appareil de massage selon la revendication 1 caractérisé en ce que la pompe hydraulique (5) est entrainée par un pédalier (30).

3. Appareil de massage selon les revendications let 2 caractérisé en ce que l'enceinte de massage(1) comporte sur sa face intérieure un anneau en matière souple (11) de section en forme de U qui en s'appuyant respectivement contre la paroi de l'enceinte (1) et contre le corps du patient sépare l'enceinte (1) en deux compartiments de massage indépendants superposée (9a, 9b).

4. Appareil de massage selon les revendications 1 et 2 caractérisé en ce que l'enceinte de massage (1) comporte sur sa face interne un anneau creux torique en matière souple et élastique en contact respectivement avec la face intérieure de la paroi de l'enceinte et le corps du patient, en assurant une bonne étanchéité.

## Claims

1. Massager capable of sequentially and automatically varying the level of a liquid with a density equal or greater than 1 around a part of a human body to be massaged, including at least a watertight chamber (1) under which are located a storage tank (2) of the massage liquid, a hydraulic pump (5) respectively connected between the storage tank (2) and the massage chamber (1) through a suction hose (4) and a delivery valve (21) specified by including a flexible hose (8) connecting the bottom of the chamber (1) and the top of the storage tank (2) and including an upper part in an inverted U shape which is positioned and held by a sliding support (7a) on a rod (7), and which determines the maximum permissible level of the liquid in the massage chamber (1).

2. Massager according to claim 1 specified by an hydraulic pump (5) driven by a crank gear (30).

3. Massager according to claims 1 and 2 specified by a massage chamber (1) including, on its inner face, a ring made of a flexible materiel (11) with a U shape cross section which, while respectively resting on the chamber lining (1) and the patient's body, divides the chamber (1) into two independent massage compartments placed on top of each other (9a, 9b).

4. Massager according to claims 1 and 2 specified by a massage chamber (1) including, on its inner face, a hollow toric ring made of a flexible and elastic material, respectively in contact with the inner face of the chamber lining and the patient's body, thus ensuring good watertightness.

## Patentansprüche

1. Massagegerät, das stufenweise oder automatisch das Niveau einer Flüssigkeit mit einer Dichte von 1 oder mehr um den zu massierenden menschlichen Körper verändert. Es besteht aus mindestens einer dichten Vorrichtung (1), unter der ein Flüssigkeitsbehälter (2) für die Massageflüssigkeit angebracht ist, einer hydraulischen Pumpe (5), die zwischen der Vorrichtung (1) und dem Flüssigkeitsbehälter (2) durch eine Ansaug (4) und Rückflussröhre (21) angeschlossen ist. Diese Kennzeichnet sich dadurch, dass sie aus einem biegsamen Schlauch (8) besteht, der den unteren Teil der Vorrichtung (1) mit dem oberen Teil des Flüssigkeitsbehälters (2) verbindet, und dessen Oberteil aus einem umgekehrten U besteht, das von einer auf einer Führung (7) gleitenden Halterung (7a) gehalten und befestigt wird und den maximalen Stand der Flüssigkeit in der Massagevorrichtung (1) gleichhält.

2. Massagegerät entsprechend Beschreibung 1, zeichnet sich dadurch aus, dass die hydraulische Pumpe (5) durch eine Pedale (30) angetrieben wird.

3. Massagegerät entsprechend Beschreibung 1 und 2, zeichnet sich dadurch aus, dass die Massagevorrichtung (1) auf der Innenseite einen weichen Sektionsring (11) in U-Form aufweist, der die Vorrichtung in zwei unabhängig übereinanderliegende Massageabteile (9a, 9b) teilt, indem er sowohl auf der Vorrichtungswand (1), als auch auf dem Körper des Patienten aufliegt.

4. Massagegerät entsprechend Beschreibung 1 und 2, weist auf der Innenseite der Vorrichtung (1) einen weichen und elastischen Torusring auf, der gleichzeitig die Innenseite der Vorrichtungswand und den Körper des Patienten berührt, und somit für eine gute Dichtheit sorgt.
